# EUROPÄISCHE PATENTSCHRIFT

(11) **EP 3 375 258 B1**
(45) Veröffentlichungstag und Bekanntmachung des Hinweises auf die Patenterteilung: **02.03.2022**
(21) Anmeldenummer: 16788727.2
(22) Anmeldetag: 02.11.2016
(51) Int. Cl.: H05B 47/185

(54) **EINRICHTUNGEN FÜR EIN BELEUCHTUNGSSYSTEM**
DEVICES FOR AN ILLUMINATION SYSTEM
DISPOSITIFS DESTINÉS À UN SYSTÈME D'ÉCLAIRAGE

(30) Priorität: 09.11.2015 DE 202015007733 U; 23.12.2015 AT 4042015
(43) Veröffentlichungstag der Anmeldung: 19.09.2018
(73) Patentinhaber: Tridonic GmbH & Co. KG, 6851 Dornbirn (AT)
(72) Erfinder: MARENT, Günter, 6780 Bartholomäberg (AT); NESENSOHN, Christian, 6840 Götzis (AT); PEREIRA, Eduardo, 8854 Siebnen (CH)
(74) Vertreter: Rupp, Christian
(86) Internationale Anmeldenummer: PCT/EP2016/076445
(87) Internationale Veröffentlichungsnummer: WO 2017/080889

(56) Entgegenhaltungen:
- EP-A1- 2 838 322
- WO-A1-2006/089564
- WO-A1-2015/101550
- JP-A- H10 164 755
- JP-A- 2012 253 525
- US-A1- 2008 265 799
- US-A1- 2012 091 213
- US-A1- 2013 093 357
- US-A1- 2014 046 495
- US-A1- 2014 265 897

## Beschreibung

### TECHNISCHES GEBIET

Ausführungsbeispiele der Erfindung betreffen Einrichtungen eines Beleuchtungssystems. Ausführungsbeispiele betreffen insbesondere derartige Einrichtungen, mit denen ein Energieverbrauch eines oder mehrerer Verbraucher des Beleuchtungssystems überwachbar und/oder beeinflussbar ist.

### HINTERGRUND

Die zunehmende Automatisierung von Beleuchtungssystemen und ihre Ausgestaltung für eine Kommunikation mit anderen Einheiten bieten neue Perspektiven bei der Bereitstellung von Steuerungsmöglichkeiten derartiger Einheiten. Zur Erhöhung des Nutzerkomforts können beispielsweise in einem Beleuchtungssystem, das mehrere Leuchten umfasst, die Leuchten über einen Steuerkanal angesteuert werden. Die Ansteuerung kann beispielsweise durch eine mit einer Versorgungsleitung der Leuchten gekoppelte Beleuchtungssystemeinrichtung erfolgen, die sowohl Energie als auch Steuersignale für die Leuchten über die Versorgungsleitung bereitstellt.

Im Hinblick auf ein zunehmendes Bewusstsein der Bedeutung von energiesparendem Verhalten, wäre es wünschenswert, energieverbrauchsrelevante Parameter oder andere Parameter, beispielsweise wartungsrelevante Parameter, in effizienter Weise zu sammeln.

Es wäre auch wünschenswert, verbesserte Kontrollmöglichkeiten bereitzustellen, mit denen ein Benutzer Einstellungen für ein Beleuchtungssystem, die zu einer Reduktion des Energieverbrauchs führen, festlegen kann.

Die Druckschrift US 2008/265799 A1 offenbart ein Beleuchtungssteuer-netzwerk; die Druckschrift US 2012/091213 A1 offenbart ein an einer Wand montierbares Temperatursteuergerät für ein Lastensteuersystem mit einem Energiesparmodus; die Druckschrift JP 2012 253525 A offenbart ein Energiesparsteuergerät; die Druckschrift US 2014/046495 A1 offenbart ein optimiertes Lastenmanagement; die Druckschrift US 2013/093357 A1 offenbart ein intelligentes LED-Beleuchtungssteuergerät mit Leistungsmessfunktionen und Benachrichtigungsfunktionen; die Druckschrift WO 2015/101550 A1 offenbart eine Vorrichtung und Verfahren zur Notstromversorgung wenigstens eines elektrischen Verbrauchers; die Druckschrift JP H10 154755 A offenbart eine Spanungsversorgungseinheit und die Druckschrift WO 2006/089564 A1 offenbart ein Verfahren zur Steuerung von elektrischen Verbrauchern und entsprechenden Schaltungsanordnungen.

Das Dokument US 2008/0265799 A1 zeigt ein Beleuchtungssystem mit mehreren Verbrauchern.

Das Dokument US 2012/0091213 A1 zeigt ein wandmontiertes Temperatursteuersystem mit einem Energiesparmodus.

Das Dokument JP 2012/253525 A zeigt ein Beleuchtungssystem, und insbesondere ein Steuergerät mit einem Energiesparmodus.

Das Dokument US 2014/046495 A1 zeigt ein Beleuchtungssystem mit einem optimierten Lastmanagement.

Das Dokument US 2013/0093357 A1 zeigt ein Beleuchtungssystem mit einer intelligenten Beleuchtungssteuerung.

Das Dokument WO 2015/101550 A1 zeigt ein Verfahren und eine Vorrichtung zur Bereitstellung von Energie an zumindest einen Verbraucher, in einem Notfall.

Das Dokument JP H10 164755 A zeigt eine Energieversorgungseinrichtung für ein Beleuchtungssystem.

Das Dokument WO 2006/089564 A1 zeigt ein System und ein Verfahren zur Steuerung elektrischer Verbraucher. Insbesondere die Steuerung von Notlichtgeräten wird gezeigt.

Das Dokument US 2014/0265897 A1 zeigt ein Beleuchtungssystem mit mehreren gesteuerten Verbrauchern. Dabei wird eine bidirektionale Kommunikation zwischen den Verbrauchern und einem Steuergerät genutzt.

Das Dokument EP 2 838 322 A1 zeigt ein Verfahren und eine Vorrichtung zur Steuerung von Beleuchtung in einem Beleuchtungssystem. Dabei wird aus Stellgrößen für einzelne Verbraucher und einem Gesamtenergieverbrauch eine Abschätzung des Energieverbrauchs der einzelnen Verbraucher getroffen.

### ZUSAMMENFASSUNG

Es besteht ein Bedarf an Beleuchtungssystemeinrichtungen, die Verbesserungen im Hinblick auf die oben beschriebenen Nachteile bringen. Es besteht insbesondere ein Bedarf an derartigen Einrichtungen und Systemen, bei denen der Energieverbrauch von Verbrauchern eines Beleuchtungssystems erfassbar und/oder steuerbar ist.

Die vorliegende Erfindung betrifft eine Beleuchtungssystemeinrichtung und ein System gemäß den unabhängigen Ansprüchen, wobei das System eine erfindungsgemäße Beleuchtungssystemeinrichtung umfasst.

Die gegenwärtige Erfindung wird durch die unabhängigen Ansprüche definiert. Im Folgenden dargestellte Ausführungsbeispiele, welche nicht vom durch die unabhängigen Ansprüche definierten Schutzumfang abgedeckt sind, sind als für das Verständnis der Erfindung hilfreiche Beispiele zu verstehen, nicht jedoch als Ausführungsbeispiele der Erfindung.

Nach einem Beispiel kann eine Beleuchtungssystemeinrichtung, die sowohl eine Energieversorgung auch eine Steuersignalerzeugung, beispielsweise durch Phasenanschnitte und/oder Phasenabschnitte, für mehrere Verbraucher bereitstellt verwendet werden, um einen Energieverbrauch oder andere wartungsrelevante oder statistische Parameter zu erfassen.

Eine Beleuchtungssystemeinrichtung zum Versorgen von mehreren Verbrauchern eines Beleuchtungssystems ist eingerichtet, um über Versorgungsleitungen Steuersignale an die mehreren Verbraucher zu senden. Die Beleuchtungssystemeinrichtung umfasst eine Erfassungseinrichtung zum Erfassen wenigstens eines Parameters, wobei der wenigstens eine Parameter eine zeitabhängige Gesamtleistungsaufnahme der mehreren Verbraucher über die Versorgungsleitungen ist, und eine Kommunikationsschnittstelle zum Ausgeben von Daten, die von dem wenigstens einen Parameter abhängen, wobei die Beleuchtungssystemeinrichtung dazu eingerichtet ist, aus bei Stellwertänderungen der Steuersignale resultierenden Änderungen der Gesamtleistungsaufnahme, eine Leistungsaufnahme individuell für die mehreren Verbraucher zu ermitteln.

Die Erfassungseinrichtung kann eingerichtet sein, um einen Energieverbrauch wenigstens eines Verbrauchers zu ermitteln. Dazu kann die Erfassungseinrichtung einen Energiezähler umfassen oder mit einem Energiezähle gekoppelt sein.

Die Erfassungseinrichtung kann eingerichtet sein, um den Energieverbrauch mehrerer von der Beleuchtungssystemeinrichtung versorgter Verbraucher zu ermitteln. Dazu kann die Erfassungseinrichtung einen Energiezähler umfassen oder mit einem Energiezähle gekoppelt sein.

Die Erfassungseinrichtung kann eingerichtet sein, um zum Ermitteln des Energieverbrauchs eine zeitabhängig aufgenommene Leistung und/oder ein Leistungsprofil zu ermitteln. Die Erfassungseinrichtung kann eingerichtet sein, um zeitabhängige Änderungen der Leistungsaufnahme einzelner oder mehrerer Verbraucher zu erkennen und zu speichern.

Die Erfassungseinrichtung kann eingerichtet sein, um den Energieverbrauch eines oder mehrerer Verbraucher als Funktion der Zeit zu ermitteln.

Die Beleuchtungssystemeinrichtung ist ferner eingerichtet, um wenigstens einen wartungsrelevanten Parameter der mehreren Verbraucher zu ermitteln.

Die Erfassungseinrichtung kann eingerichtet sein, um eine Betriebsdauer für jeden von mehreren Verbrauchern zu ermitteln.

Die Erfassungseinrichtung ist eingerichtet, um eine Betriebsdauer bei einer einen Leistungsschwellenwert übersteigenden Leistung für jeden der mehreren Verbrauchern zu ermitteln.

Die Erfassungseinrichtung kann eingerichtet sein, um für jeden von mehreren Verbraucher zu ermitteln, ob ein Fehlerfall vorliegt und/oder welcher Art ein Fehlerfall ist.

Die Beleuchtungssystemeinrichtung kann eingerichtet sein, um statistische Informationen, beispielsweise über eine Netzquelle zu erfassen.

Die Beleuchtungssystemeinrichtung kann einen Eingang zur Kopplung mit einer Versorgungsquelle umfassen, wobei die Erfassungseinrichtung eingerichtet sein kann, um wenigstens einen Parameter der Versorgungsquelle zu ermitteln.

Der Parameter kann eine oder mehrere Kenngrößen der Versorgungsquelle umfassen, beispielsweise von einer Spannungsamplitude einer Versorgungsspannung abhängige Daten, von einer Frequenz der Versorgungsspannung abhängige Daten, von einer Stromamplitude eines Versorgungsstroms abhängige Daten und/oder von einer Frequenz des Versorgungsstroms abhängige Daten. Auf diese Weise können statistische Informationen der Versorgungsquelle erfasst werden.

Die Erfassungseinrichtung kann eingerichtet sein, um einen oder mehrere Netzqualitätsparameter zu ermitteln.

Die Erfassungseinrichtung kann eingerichtet sein, um eine Transientenhäufigkeit der Netzquelle zu ermitteln.

Die Erfassungseinrichtung kann alternativ oder zusätzlich eingerichtet sein, um eine Transientendauer der Netzquelle zu ermitteln.

Die Erfassungseinrichtung kann alternativ oder zusätzlich eingerichtet sein, um Zeitpunkte von Netzunterbrüchen zu ermitteln.

Die Erfassungseinrichtung kann alternativ oder zusätzlich eingerichtet sein, um Dauern von Netzunterbrüchen zu ermitteln.

Die Erfassungseinrichtung kann alternativ oder zusätzlich eingerichtet sein, um eine Häufigkeit von Netzunterbrüchen zu ermitteln.

Die Beleuchtungssystemeinrichtung umfasst eine Verarbeitungseinrichtung, die mit der Erfassungseinrichtung gekoppelt und eingerichtet ist, um von der Erfassungseinrichtung erfasste Parameter zu verarbeiten.

Die Verarbeitungseinrichtung kann eingerichtet sein, um abhängig von den von der Erfassungseinrichtung erfassten Parametern energieverbrauchsbezogene Daten oder wartungsbezogene Daten zu erzeugen.

Die Beleuchtungssystemeinrichtung ist für eine lediglich unidirektionale Kommunikation mit den mehreren Verbrauchern eingerichtet.

Die Beleuchtungssystemeinrichtung kann eingerichtet sein, um Phasenanschnitte und/oder Phasenabschnitte zu erzeugen, um die mehreren Verbraucher einzeln oder gruppenweise zu adressieren.

Die Beleuchtungssystemeinrichtung kann eingerichtet sein, um einen Energieverbrauch eines oder mehrerer Verbraucher gemäß wenigstens einer Energiesparvorgabe zu steuern oder zu regeln. Auf diese Weise kann eine einfache Kontrolle des Energieverbrauchs gemäß einem Energiesparplan, der beispielsweise über ein Weitverkehrsnetz gepflegt werden kann, implementiert werden.

Die Beleuchtungssystemeinrichtung kann eingerichtet sein, um die Energiesparvorgabe über ein Weitverkehrsnetz zu empfangen.

Die Beleuchtungssystemeinrichtung kann eingerichtet sein, um gemäß der Energiesparvorgabe und abhängig von wenigstens einem Sensorsignal zu ermitteln, in welchen Zeiträumen Verbraucher des Beleuchtungssystems auszuschalten oder zu dimmen sind.

Eine Beleuchtungssystemeinrichtung nach einem weiteren Beispiel, welches nicht durch die beanspruchte Erfindung abgedeckt wird, umfasst eine Schnittstelle zum Empfangen einer Energiesparvorgabe und eine Verarbeitungseinrichtung, die eingerichtet ist, um abhängig von der Energiesparvorgabe Stellwerte für wenigstens einen Verbraucher eines Beleuchtungssystems zu ermitteln. Auf diese Weise kann eine einfache Kontrolle des Energieverbrauchs gemäß einem Energiesparplan, der beispielsweise über ein Weitverkehrsnetz gepflegt werden kann, implementiert werden.

Die Verarbeitungseinrichtung kann eingerichtet sein, um abhängig von der Energiesparvorgabe Stellwerte für mehrere Verbraucher des Beleuchtungssystems zu ermitteln.

Die Schnittstelle kann eingerichtet sein, um die Energiesparvorgabe über ein Weitverkehrsnetz, insbesondere das Internet, zu empfangen.

Die Verarbeitungseinrichtung kann eingerichtet sein, um abhängig von der empfangenen Energiesparvorgabe die Stellwerte zeitabhängig so einzustellen, dass in einem Zeitintervall wenigstens eine der Energiesparvorgabe entsprechende Energieeinsparung erzielt wird.

Die Verarbeitungseinrichtung kann eingerichtet sein, um die Stellwerte gemäß einer Prozedur zu erzeugen, die von der Verarbeitungseinrichtung anpassbar oder erlernbar ist. Insbesondere können Maßnahmen der Energieeinsparung von der Beleuchtungssystemeinrichtung automatisch durch Techniken des Selbstlernens ermittelt werden.

Die Verarbeitungseinrichtung kann eingerichtet sein, um die Prozedur zum Erzeugen der Stellwerte abhängig von einem erfassten Energieverbrauch anzupassen oder zu erlernen.

Die Verarbeitungseinrichtung kann eingerichtet sein, um die Prozedur abhängig von Benutzereingaben, mit denen eine benutzerdefinierte Veränderung der von der Verarbeitungseinrichtung ermittelten Stellwerte herbeigeführt wird, anzupassen. Auf diese Weise können Benutzereingriffe zur automatischen Anpassung der zur Energieeinsparung ergriffenen Maßnahmen verwendet werden.

Die Verarbeitungseinrichtung kann eingerichtet sein, um die Stellwerte weiterhin abhängig von Sensorsignalen zeitabhängig zu verändern. Die Sensorsignale können

Umgebungslicht, Benutzerverhalten, Tageszeit oder andere Größen repräsentieren, die von der Verarbeitungseinrichtung verwendbar sind, um zu bestimmen, welche Leuchten oder Betriebsgeräte ausgeschaltet oder gedimmt werden sollen.

Die Verarbeitungseinrichtung kann eingerichtet sein, um abhängig von der Energiesparvorgabe zu ermitteln, in welchen Zeitintervallen ein Betriebsgerät oder eine Leuchte auszuschalten oder zu dimmen ist.

Die Beleuchtungssystemeinrichtung kann eingerichtet sein, um für mehrere Verbraucher des Beleuchtungssystems einen Energieverbrauch zu ermitteln und Information über den Energieverbrauch der Verbraucher auszugeben.

Die Beleuchtungssystemeinrichtung kann eingerichtet sein, um den Energieverbrauch der mehreren Verbraucher zur Übertragung über ein Weitverkehrsnetz auszugeben.

Die Beleuchtungssystemeinrichtung kann für eine unidirektionale oder bidirektionale Kommunikation mit den Verbrauchern eingerichtet sein.

Eine Kommunikationseinrichtung nach einem Beispiel, welches nicht durch die beanspruchte Erfindung abgedeckt ist, umfasst eine Eingabeschnittstelle zum Eingeben einer Energiesparvorgabe für ein Beleuchtungssystem und eine Kommunikationsschnittstelle zum Übertragen der Energiesparvorgabe zur Umsetzung durch eine Beleuchtungssystemeinrichtung.

Die Kommunikationseinrichtung kann als Mobilgerät ausgestaltet sein. Die Kommunikationseinrichtung kann ein tragbarer Computer oder ein Mobiltelefon sein, das eingerichtet ist, um Energiesparvorgaben direkt oder über ein Weitverkehrsnetz zur Umsetzung an eine Beleuchtungssystemeinrichtung zu übertragen.

Die Kommunikationseinrichtung kann eingerichtet sein, um Information über einen Energieverbrauch mehrerer Verbraucher des Beleuchtungssystems zu empfangen. Dies erlaubt dem Benutzer, abhängig von einem in der Vergangenheit erfassten Energieverbrauch einzelner Verbraucher die Energiesparvorgabe zu definieren.

Die Kommunikationseinrichtung kann eine graphische Ausgabeschnittstelle zum Ausgeben der Information über den Energieverbrauch aufweisen.

Die Kommunikationseinrichtung kann eingerichtet sein, um die Energiesparvorgabe über ein Weitverkehrsnetz zu der Beleuchtungssystemeinrichtung zu übertragen.

Die Beleuchtungssystemeinrichtung kann dazu eingerichtet sein, um eine Notbeleuchtungssituation festzustellen, und vorzugsweise abhängig von der Feststellung über die unidirektionale Kommunikation eine Änderung der Helligkeit der Verbraucher bewirkt wird.

Ein System nach einem Ausführungsbeispiel umfasst ein Beleuchtungssystem, das eine Beleuchtungssystemeinrichtung nach einem Ausführungsbeispiel und mehrere Verbraucher umfasst. Das System umfasst eine Kommunikationseinrichtung, wobei die Kommunikationseinrichtung umfasst:
- eine grafische Benutzerschnittstelle zum Eingeben einer Energiesparvorgabe für das Beleuchtungssystem, und
- eine Schnittstelle zum Übertragen der Energiesparvorgabe zur Umsetzung durch die Beleuchtungssystemeinrichtung.

Die mehreren Verbraucher umfassen LED-Konverter oder LED-basierte Leuchten.

Bei Beispielen kann eine Beleuchtungssystemeinrichtung, die sowohl zur Versorgung als auch zur Steuersignalerzeugung für Verbraucher eines Beleuchtungssystems eingerichtet ist, verwendet werden, um wartungsrelevante oder statistische Informationen zu erfassen. Die Umsetzung einer Energiesparvorgabe in Stellwerte nach einer Prozedur, die automatisch erlernt oder adaptiert werden kann, erleichtert die Erreichung von benutzerdefiniert festgelegten Energiesparzielen.

### KURZE BESCHREIBUNG DER FIGUREN

Die Erfindung wird nachfolgend unter Bezugnahme auf die beigefügte Zeichnung anhand bevorzugter Ausführungsbeispiele näher erläutert.
Figur 1 zeigt ein System mit einer Beleuchtungssystemeinrichtung nach einem Beispiel.
Figur 2 ist eine Blockdarstellung einer Beleuchtungssystemeinrichtung nach einem Beispiel.
Figur 3 ist eine Blockdarstellung einer Beleuchtungssystemeinrichtung nach einem Beispiel.
Figur 4 ist eine Blockdarstellung einer Beleuchtungssystemeinrichtung nach einem Beispiel.
Figur 5 ist eine Blockdarstellung einer Beleuchtungssystemeinrichtung nach einem Beispiel.
Figur 6 zeigt ein System mit einer Beleuchtungssystemeinrichtung nach einem Beispiel.
Figur 7 ist eine Blockdarstellung einer Beleuchtungssystemeinrichtung nach einem Beispiel.
Figur 8 ist eine Blockdarstellung einer Kommunikationseinrichtung nach einem Beispiel.

### DETAILLIERTE BESCHREIBUNG VON AUSFÜHRUNGSBEISPIELEN

Die Erfindung wird nachfolgend anhand von Beispielen unter Bezugnahme auf die Figuren näher beschrieben, in denen identische Bezugszeichen identische oder korrespondierende Elemente repräsentieren. Auch wenn einige Beispiele im Kontext spezifischer Anwendungen, beispielsweise im Kontext einer Innenraumbeleuchtung unter Verwendung von LED-basierten Leuchtmitteln, näher beschrieben werden, sind die Beispiele nicht auf diese Anwendungen beschränkt.

Figur 1 ist eine Darstellung eines Systems 1 nach einem Beispiel. Das System 1 ist ein Beleuchtungssystem. Das System 1 umfasst eine Mehrzahl von Verbrauchern 10. Die Verbraucher können Leuchten 11-13, Betriebsgeräte oder andere Verbraucher umfassen. Jede der Leuchten 11-13 kann ein Betriebsgerät 21-23 aufweisen, das jeweils ausgangsseitig mit einem zugeordneten Leuchtmittel 24-26 verbunden sind. Die Betriebsgeräte und Leuchtmittel müssen nicht notwendig in Leuchten kombiniert sein. Die Leuchtmittel 24-26 können beispielsweise jeweils als ein LED-Modul ausgestaltet oder können ein oder mehrere Leuchtdioden umfassen. Die Leuchtmittel 24-26 können jeweils eine Leuchtdiode (LED) oder mehrere LEDs umfassen. Die LED oder die LEDs können anorganische Leuchtdioden, organische Leuchtdioden oder eine Kombination von anorganischen Leuchtdioden und organischen Leuchtdioden umfassen. Die Leuchtmittel 24-26 können beispielsweise an einer Decke oder einer Wand eines Gebäudes montiert sein.

Die Betriebsgeräte 21-23 können jeweils zur Versorgung des Leuchtmittels eingerichtet sein. Die Betriebsgeräte 21-23 können jeweils als LED-Konverter ausgebildet sein. Die Betriebsgeräte 21-23 können jeweils einen Gleichstrom/Gleichstrom (DC/DC)-Wandler umfassen.

Ein Eingang jedes Verbrauchers 11-13 kann für einen Anschluss mit einer Versorgungsleitung 3 eingerichtet sein.

Das System 1 umfasst eine Beleuchtungssystemeinrichtung 14, die im installierten Zustand mit der Versorgungsleitung 3 gekoppelt ist. Die Beleuchtungssystemeinrichtung 14 kann eingerichtet sein, um sowohl eine Energieversorgung als auch eine Erzeugung von Steuersignalen für die Verbraucher 11-13 auszuführen. Die Beleuchtungssystemeinrichtung 14 kann einen Eingang zur Kopplung mit einer Versorgungsquelle 16 aufweisen, bei der es sich um ein Netz handeln kann. Die Beleuchtungssystemeinrichtung 14 kann eingerichtet sein, um Phasenanschnitte und/oder Phasenabschnitte zu erzeugen, um die Verbraucher 11-13 einzeln oder gruppenweise zu adressieren.

Die Beleuchtungssystemeinrichtung 14 kann somit als zentrale Gateway-Einheit zur Versorgung der Verbraucher 11-13 mit Energie und Informationen dienen. Die Beleuchtungssystemeinrichtung 14 kann einen Wandler, beispielsweise einen AC/DC-Wandler umfassen.

Die Beleuchtungssystemeinrichtung 14 kann für eine drahtlose oder drahtgebundene Kopplung mit einer Benutzerschnittstelle 15 eingerichtet sein. Die Benutzerschnittstelle 15 kann einen Taster, einen Dimmer, ein Bedienfeld oder eine andere betätigbare Einrichtung umfassen. Die Beleuchtungssystemeinrichtung 14 kann eingerichtet sein, um abhängig von einer Betätigung der Benutzerschnittstelle 15 Steuerinformationen auf die Versorgungsspannung oder den Versorgungsstrom an der Versorgungsleitung 3 aufzumodulieren, um einen Verbraucher oder mehrere Verbraucher einzeln oder gruppenweise anzusteuern.

Wie nachfolgend ausführlicher beschrieben wird, ist die Beleuchtungssystemeinrichtung 14 eingerichtet, um einen oder mehrere Parameter zeitabhängig zu überwachen, optional zu verarbeiten, zu speichern und über eine Schnittstelle auszugeben. Beispielsweise kann die Beleuchtungssystemeinrichtung 14 eine Kommunikationsschnittstelle aufweisen, über die Daten, die von einem oder mehreren überwachten Parametern abhängen, über eine Nahfeldverbindung oder ein Weitverkehrsnetz zu einem Endgerät 17 übertragen werden.

Die Beleuchtungssystemeinrichtung 14 kann für unterschiedliche Arten der Datenerfassung und Datenauswertung eingerichtet sein. Die überwachten Parameter können eine Energieaufnahme als Funktion der Zeit oder eine Leistungsaufnahme der Zeit für die Gesamtheit der Verbraucher 11-13, für Gruppen von Verbrauchern 11-13 oder in verbraucherindividuell aufgelöster Weise umfassen. Alternativ oder zusätzlich können die Parameter, die von der Beleuchtungssystemeinrichtung 14 überwacht werden, wartungsrelevante Parameter wie Betriebsdauern, Betriebsdauern bei hoher Leistung, Fehlerfälle oder andere wartungsrelevante Parameter umfassen. Die überwachten Parameter können zur statistischen Auswertung verwendbar sein, wie dies beispielsweise für Netzqualitätsparameter der Fall ist.

Da die Beleuchtungssystemeinrichtung 14 sowohl zur Übertragung von Energie als auch zur Übertragung von Information zu den Verbrauchern 11-13 eingesetzt wird, kann sie in einfacher Weise zur Erfassung des Energieverbrauchs der Verbraucher 11-13 als Funktion der Zeit verwendet werden. Dazu kann beispielsweise eine Gesamtleistungsaufnahme der Verbraucher 11-13 über die Versorgungsleitung zeitabhängig erfasst werden. Die Gesamtleistungsaufnahme kann zusammen mit den Steuerinformationen, die die Beleuchtungssystemeinrichtung 14 an die Verbraucher 11-13 bereitstellt, verwendet werden, um den Energieverbrauch oder die Leistungsaufnahme individuell für wenigstens einige der Verbraucher 11-13 oder für Gruppen der Verbraucher 11-13 zu ermitteln.

Figur 2 ist ein Blockdiagramm der Beleuchtungssystemeinrichtung 14 nach einem Beispiel. Die Beleuchtungssystemeinrichtung 14 umfasst einen Eingang 41 zur Kopplung mit einem Netz oder einer anderen Versorgungsquelle, beispielsweise einer Notstrombatterie. Die Beleuchtungssystemeinrichtung 14 umfasst einen Ausgang 42 zur Bereitstellung von Energie und Information an die Verbraucher 11-13. Die Beleuchtungssystemeinrichtung 14 kann eingerichtet sein, um Phasenanschnitte und/oder Phasenabschnitte für eine Wechselspannung oder einen Wechselstrom am Ausgang 42 zu erzeugen. Eine Kommunikationseinrichtung 35 kann eingerichtet sein, um die Phasenanschnitte und/oder Phasenabschnitte abhängig davon zu erzeugen, welcher Verbraucher 11-13 oder welche Gruppen von Verbrauchern 11-13 adressiert wird. Die Kommunikationseinrichtung 35 kann eingerichtet sein, um die Phasenanschnitte und/oder Phasenabschnitte abhängig von einem Stellwert für einen der Verbraucher 11-13 zu erzeugen. Die Kommunikationseinrichtung 35 kann wenigstens einen steuerbaren Schalter zum Erzeugen der Phasenanschnitt und/oder Phasenabschnitte umfassen. Unterschiedliche Kodiertechniken können eingesetzt werden. Beispielsweise kann durch eine Folge von Phasenanschnitten und/oder Phasenabschnitten festlegbar sein, welcher der Verbraucher 11-13 adressiert wird. Die Erzeugung der Phasenanschnitte und/oder Phasenabschnitte kann abhängig von einer Betätigung der Benutzerschnittstelle 15 erfolgen. Die Beleuchtungssystemeinrichtung 14 kann eingerichtet sein, um Steuersignale an die Verbraucher 11-13 zu übertragen, mit denen eine Helligkeit und/oder Farbe abhängig von einer Betätigung der Benutzerschnittstelle 15 gesteuert wird. Die Betätigung der Benutzerschnittstelle 15 kann über einen Benutzerschnittstelleneingang 43 erfasst werden, der auch mit dem Versorgungseingang 41 kombiniert sein kann.

Die Beleuchtungssystemeinrichtung 14 ist für eine lediglich unidirektionale Kommunikation mit den mehreren Verbrauchern 11-13 eingerichtet.

Die Beleuchtungssystemeinrichtung 14 umfasst eine Erfassungseinrichtung 31 zum Erfassen eines oder mehrerer Parameter. Die Erfassungseinrichtung 31 kann für eine statistische Datenerfassung eingerichtet sein, beispielsweise durch Überwachung der Netzqualität am Eingang 41. Die Erfassungseinrichtung 31 kann für eine unterstützende Datenerfassung eingerichtet sein, mit der beispielsweise ein Energieverbrauch erfasst wird, um Energiesparmaßnahmen oder verbraucherindividuelle oder gruppenweise Abrechnungen zu ermöglichen. Die Erfassungseinrichtung 31 kann für eine unterstützende Datenerfassung eingerichtet sein, mit der Wartungsvorgänge der Verbraucher 11-13 erleichtert werden.

Die Erfassungseinrichtung 31 kann unterschiedliche Parameter erfassen. Die Erfassungseinrichtung 31 kann eingerichtet sein, um den Energieverbrauch eines oder mehrerer Verbraucher 11-13 verbraucherindividuell oder gruppenweise zu erfassen. Die Erfassungseinrichtung 31 kann eingerichtet sein, um zum Ermitteln des Energieverbrauchs eine zeitabhängig aufgenommene Leistung und/oder ein Leistungsprofil zu ermitteln. Die Erfassungseinrichtung kann eingerichtet sein, um zeitabhängige Änderungen der Leistungsaufnahme einzelner oder mehrerer Verbraucher 11-13 zu erkennen und zu speichern, beispielsweise als Reaktion auf eine Stellwertänderung. Die Erfassungseinrichtung 31 kann eingerichtet sein, um zum Ermitteln des Energieverbrauchs eine zeitabhängig aufgenommene Leistung und/oder ein Leistungsprofil zu ermitteln. Die Erfassungseinrichtung 31 kann eingerichtet sein, um zeitabhängige Änderungen der Leistungsaufnahme einzelner oder mehrerer Verbraucher 11-13 zu erkennen und den Energieverbrauch eines oder mehrerer Verbraucher 11-13 als Funktion der Zeit zu ermitteln und einem Speicher 33 zu speichern.

Die Erfassungseinrichtung 31 kann alternativ oder zusätzlich eingerichtet sein, um wenigstens einen wartungsrelevanten Parameter eines oder mehrerer Verbraucher 11-13 zu ermitteln. Die Erfassungseinrichtung 31 kann eingerichtet sein, um eine Betriebsdauer für jeden der mehreren Verbraucher 11-13 zu ermitteln. Die Erfassungseinrichtung 31 kann eingerichtet sein, um eine Betriebsdauer bei maximaler Leistung oder eine Betriebsdauer bei einer einen Leistungsschwellenwert übersteigenden Leistung für jeden der mehreren Verbraucher 11-13 zu ermitteln. Die Erfassungseinrichtung 31 kann eingerichtet sein, um für jeden der mehreren Verbraucher 11-13 zu ermitteln, ob ein Fehlerfall vorliegt und/oder welcher Art ein Fehlerfall ist.

Die Erfassungseinrichtung 31 kann alternativ oder zusätzlich eingerichtet sein, um statistische Informationen, beispielsweise über das Netz zu erfassen. Die Erfassungseinrichtung 31 kann eingerichtet sein, um wenigstens einen Parameter des Netzes am Eingang 41 zu ermitteln. Die Erfassungseinrichtung 31 kann eingerichtet sein, um eine Frequenz oder Amplitude einer Wechselspannung oder eines Wechselstroms am Eingang 41 zu ermitteln. Die Erfassungseinrichtung 31 kann alternativ oder zusätzlich eingerichtet sein, um einen oder mehrere Netzqualitätsparameter zu ermitteln. Die Erfassungseinrichtung 31 kann eingerichtet sein, um eine Transientenhäufigkeit des Netzes am Eingang 41 zu ermitteln. Die Erfassungseinrichtung 31 kann alternativ oder zusätzlich eingerichtet sein, um eine Transientendauer des Netzes am Eingang 41 zu ermitteln. Die Erfassungseinrichtung 31 kann alternativ oder zusätzlich eingerichtet sein, um Zeitpunkte von Netzunterbrüchen zu ermitteln. Die Erfassungseinrichtung 31 kann alternativ oder zusätzlich eingerichtet sein, um Dauern von Netzunterbrüchen zu ermitteln. Die Erfassungseinrichtung 31 kann alternativ oder zusätzlich eingerichtet sein, um eine Häufigkeit von Netzunterbrüchen zu ermitteln.

Die Erfassungseinrichtung 31 kann alternativ oder zusätzlich eingerichtet sein, um die Art der am Eingang 41 anliegenden Versorgungsspannung zu erfassen. Beispielsweise kann die Erfassungseinrichtung 31 dazu eingerichtet sein, zu unterscheiden, ob eine niederfrequente Wechselspannung (eine AC-Spannung), eine Gleichspannung (DC-Spannung), eine gleichgerichtete niederfrequent sich ändernde Spannung (gleichgerichtete AC-Spannung) oder keine Versorgungsspannung vorliegt.

Die Beleuchtungssystemeinrichtung 14 kann eine Verarbeitungseinrichtung 32 umfassen. Die Verarbeitungseinrichtung 32 kann eingerichtet sein, um die erfassten Parameter weiter zu verarbeiten. Die Verarbeitungseinrichtung 32 kann eingerichtet sein, um die von der Erfassungseinrichtung 31 erfassten Parameter weiter zu verarbeiten. Die dadurch gewonnenen Parameter können in dem Speicher 33 gespeichert werden. Der Speicher 33 muss nicht notwendig lokal in der Beleuchtungssystemeinrichtung 14 vorgesehen sein, sondern kann beispielsweise auch ein mit einem Weitverkehrsnetz gekoppeltes Speichermedium sein.

Die Verarbeitungseinrichtung 32 kann eingerichtet sein, um aus einem Ausgangssignal der Erfassungseinrichtung 31 Echtzeitdaten, beispielsweise Strom, Spannung, Leistung, Frequenz, mittlere quadratische Amplitude oder andere Echtzeitdaten zu gewinnen. Beispielsweise kann die Verarbeitungseinrichtung 32 eingerichtet sein, um aus einem Ausgangsstrom und einer Ausgangsspannung am Ausgang 42 eine Leistungsaufnahme der Gesamtheit der Verbraucher 11-13 zu ermitteln. In Kombination mit den Stellwerten der Verbraucher 11-13 kann die Verarbeitungseinrichtung 32 aus den bei Stellwertänderungen resultierenden Änderungen der Gesamtleistungsaufnahme die Leistungsaufnahme verbraucherindividuell oder für Gruppen von Verbrauchern 11-13 zu ermitteln.

Die Verarbeitungseinrichtung 32 kann eingerichtet sein, um ein Ausgangssignal der Erfassungseinrichtung 31 zu überwachen, um Extrema, beispielsweise Minima oder Maxima einer Spannung, eines Stroms oder einer Leistung, zu ermitteln.

Die Verarbeitungseinrichtung 32 kann eingerichtet sein, um Leistungsänderungen zu ermitteln. Dazu kann beispielsweise die Verarbeitungseinrichtung 32 eingerichtet sein, um aus einem Ausgangsstrom und einer Ausgangsspannung am Ausgang 42 eine Änderung der Leistungsaufnahme eines oder mehrerer Verbraucher 11-13 zu ermitteln, die als Reaktion auf eine Stellwertänderung auftritt.

Die Verarbeitungseinrichtung 32 kann eingerichtet sein, um ein Ausgangssignal der Erfassungseinrichtung 31 zu überwachen, um eine Art der am Eingang 41 anliegenden Versorgungsspannung zu ermitteln. Beispielsweise kann die Verarbeitungseinrichtung 32 durch die Ermittlung der Art der am Eingang 41 anliegenden Versorgungsspannung feststellen, ob eine Notbeleuchtungssituation oder eine Ausfall der Versorgungsspannung vorliegt.

Beispielsweise kann eine Notbeleuchtungssituation vorliegen, wenn die Erfassungseinrichtung 31 am Eingang 41 eine Gleichspannung (DC-Spannung), eine gleichgerichtete niederfrequent sich ändernde Spannung (gleichgerichtete AC-Spannung) oder keine Versorgungsspannung bzw. eine zu niedrige Versorgungsspannung erfasst.

Die Kommunikationseinrichtung 35 kann eingerichtet sein, um abhängig von der durch die Verarbeitungseinrichtung 32 ermittelten Art der am Eingang 41 anliegenden Versorgungsspannung selektiv Phasenanschnitte und/oder Phasenabschnitte insbesondere zur Vorgabe von Helligkeitswerten auszugeben. Beispielsweise kann bei Feststellen einer Notbeleuchtungssituation eine Änderung der Helligkeit der Verbraucher 11-13 bewirkt werden, um einerseits den Energieverbrauch zu begrenzen und andererseits eine vorgegebene Mindestbeleuchtung sicherzustellen. Es kann auch vorgesehen sein, dass im Falle Feststellen einer Notbeleuchtungssituation zusätzlich oder alternativ selektiv einzelne Verbraucher 11-13 deaktiviert werden.

Die Verarbeitungseinrichtung 32 kann eingerichtet sein, um Fehlerindikation der Verbraucher 11-13, Betriebsstunden der Verbraucher 11-13, Betriebsstunden der Verbraucher 11-13 bei jeweils maximaler Leistung und/oder Betriebsstunden der Verbraucher 11-13 bei einer Leistung, die einen Leistungsschwellenwert übersteigt, zu ermitteln. Die Verarbeitungseinrichtung 32 kann Stellwerte der Verbraucher und optional auch die Ausgangsleistung am Ausgang 42 überwachen, um derartige wartungsrelevante Parameter zeitaufgelöst zu ermitteln und in dem Speicher 33 zu speichern. Die Verarbeitungseinrichtung 32 kann eingerichtet sein, um Information zu erzeugen, die anzeigt, dass sich die zulässige oder erwartete Betriebsdauer eines Verbrauchers 11-13 ihrem Ende nähert.

Die Verarbeitungseinrichtung 32 kann eingerichtet sein, um eine Transientenhäufigkeit, eine Transientenhöhe und/oder eine Transientendauer auszuwerten und in dem Speicher 33 zu speichern. Die Transienten können beispielsweise durch eine Überwachung am Eingang 41 erkannt werden. Die Verarbeitungseinrichtung 32 kann eingerichtet sein, um eine Häufigkeit und/oder Dauer von Netzunterbrüchen zu ermitteln und optional in dem Speicher 33 zu speichern.

Die Beleuchtungssystemeinrichtung 14 kann derart eingerichtet sein, dass die Speicherung erfasster und verarbeiteter Parameter selektiv abhängig davon erfolgt, ob ein Speicherkriterium erfüllt ist. Beispielsweise kann eine Aktualisierung von Energieverbrauchsangaben im Speicher 33 selektiv dann erfolgen, wenn Stellwertänderungen vorgenommen werden.

Die Beleuchtungssystemeinrichtung 14 weist eine Kommunikationsschnittstelle 34 auf. Die Kommunikationsschnittstelle 34 kann eine Drahtlosschnittstelle sein. Die Kommunikationsschnittstelle 34 kann eine drahtgebundene Schnittstelle sein. Die Kommunikationsschnittstelle 34 kann eine aktive oder passive Schnittstelle sein.

Über die Kommunikationsschnittstelle 34 kann eine Übertragung von erfassten und optional verarbeiteten Parametern von der Beleuchtungssystemeinrichtung 14 zu einem Gebäudemanagementsystem (BMS, "Building Management System") erfolgen. Die Übertragung kann drahtlos oder drahtgebunden erfolgen. Die Beleuchtungssystemeinrichtung 14, die sowohl zur Energieversorgung als auch zur Übertragung von Information zu den Verbrauchern 11-13 dient, kann auf diese Weise in ein Gebäudemanagementsystem eingebunden werden.

Über die Kommunikationsschnittstelle 34 kann eine Übertragung von erfassten und optional verarbeiteten Parametern von der Beleuchtungssystemeinrichtung 14 zu einem Endgerät 17 erfolgen, das beispielsweise ein tragbarer Computer oder ein Mobiltelefon sein kann.

Die Kommunikationsschnittstelle 34 kann für eine Übertragung gemäß Nahfeldkommunikation (NFC), Bluetooth, Bluetooth-Low Energy (BLE), Zigbee, 3GPP Device-to-Device (3GPP D2D), 3GPP Machine-to-Machine (3GPP M2M) oder gemäß einer anderen Kommunikationstechnologie eingerichtet sein.

Figur 3 ist ein Blockdiagramm einer Beleuchtungssystemeinrichtung 14 nach einem Beispiel, welches nicht durch die beanspruchte Erfindung abgedeckt wird . Die Beleuchtungssystemeinrichtung 14 kann Energie 53 und Information 54 über eine oder mehrere Schnittstellen Empfangen. Die Beleuchtungssystemeinrichtung 14 kann eingerichtet sein, um Steuersignale 55 oder andere Informationen an Verbraucher einzeln oder gruppenweise zu übertragen, die mit einer Versorgungsleitung 3 verbunden sind.

Die Beleuchtungssystemeinrichtung 14 kann ein Modul zur unterstützenden Datenerfassung 51 umfassen. Das Modul zur unterstützenden Datenerfassung 51 kann eingerichtet sein, um einen Energieverbrauch eines oder mehrerer Verbraucher 11-13 verbraucherindividuell oder gruppenweise zu ermitteln. Das Modul zur unterstützenden Datenerfassung 51 kann eingerichtet sein, um wartungsrelevante Parameter wie Betriebsdauern, Betriebsdauern bei einer einen Leistungsschwellenwert übersteigenden Leistung und/oder Fehlerfälle für einen oder mehrere Verbraucher 11-13 verbraucherindividuell oder gruppenweise zu ermitteln.

Die Beleuchtungssystemeinrichtung 14 kann ein Modul zur statistischen Datenerfassung 52 umfassen. Das Modul zur statistischen Datenerfassung 52 kann eingerichtet sein, um ein Profil oder Netzqualitätsparameter des mit dem Eingang der Beleuchtungssystemeinrichtung 14 verbundenen Netzes zu erfassen.

Die erfassten Parameter können weiter verarbeitet und gespeichert werden. Über eine Kommunikationsschnittstelle können Daten, die von den erfassten Parametern abhängen, zu einer Einheit eines Gebäudemanagementsystems oder zu einem Endgerät 17 übertragen werden.

Figur 4 ist ein Blockdiagramm einer Beleuchtungssystemeinrichtung 14 nach einem Beispiel, welches nicht durch die beanspruchte Erfindung abgedeckt wird. Die Beleuchtungssystemeinrichtung 14 kann Energie 53 und Information 54 über eine oder mehrere Schnittstellen Empfangen. Die Beleuchtungssystemeinrichtung 14 kann eingerichtet sein, um Steuersignale 55 oder andere Informationen an Verbraucher einzeln oder gruppenweise zu übertragen, die mit einer Versorgungsleitung 3 verbunden sind.

Die Beleuchtungssystemeinrichtung 14 kann ein Modul zur Energie- und/oder Leistungsüberwachung 61 umfassen. Das Modul zur Energie- und/oder Leistungsüberwachung 61 kann eingerichtet sein, um zum Ermitteln des Energieverbrauchs eine zeitabhängig aufgenommene Leistung und/oder ein Leistungsprofil zu ermitteln und mit Zeitdauern rechnerisch zu kombinieren, über die die jeweilige Leistung aufgenommen wird. Das Modul zur Energie- und/oder Leistungsüberwachung 61 kann eingerichtet sein, um zeitabhängige Änderungen der Leistungsaufnahme einzelner oder mehrerer Verbraucher 11-13 zu erkennen und zu speichern, beispielsweise als Reaktion auf eine Stellwertänderung. Kombiniert mit Information über die Zeitdauer, in der die jeweilige Leistungsaufnahme erfolgt, kann das Modul zur Energie- und/oder Leistungsüberwachung 61 die Energie berechnen, die von einem Verbraucher 11-13 oder einer Gruppe von Verbrauchern 11-13 aufgenommen wird. Das Modul zur Energie- und/oder Leistungsüberwachung 61 kann eingerichtet sein, um zum Ermitteln des Energieverbrauchs eine zeitabhängig aufgenommene Leistung und/oder ein Leistungsprofil zu ermitteln. Das Modul zur Energie- und/oder Leistungsüberwachung 61 kann eingerichtet sein, um zeitabhängige Änderungen der Leistungsaufnahme einzelner oder mehrerer Verbraucher 11-13 zu erkennen und den Energieverbrauch eines oder mehrerer Verbraucher 11-13 als Funktion der Zeit zu ermitteln und einem Speicher 33 zu speichern. Das Modul zur Energie- und/oder Leistungsüberwachung 61 kann auf diese Weise automatisch ein Leistungsprofil ermitteln, das angibt, wie sich die Leistungsaufnahme eines jeden der Verbraucher 11-13 als Funktion des Stellwerts ändert.

Die Beleuchtungssystemeinrichtung 14 kann alternativ oder zusätzlich ein Modul zur Überwachung wartungsrelevanter Parameters 62 umfassen. Das Modul zur Überwachung wartungsrelevanter Parameters 62 kann eingerichtet sein, um eine Betriebsdauer, eine Betriebsdauer bei maximaler Leistung oder eine Betriebsdauer bei einer einen Leistungsschwellenwert übersteigenden Leistung oder Fehlerfälle für jeden der mehreren Verbraucher 11-13 zu ermitteln. Das Modul zur Überwachung wartungsrelevanter Parameters 62 kann eingerichtet sein, um für jeden der mehreren Verbraucher 11-13 zu ermitteln, ob ein Fehlerfall vorliegt und/oder welcher Art ein Fehlerfall ist.

Die Beleuchtungssystemeinrichtung 14 kann alternativ oder zusätzlich ein Modul zur Überwachung eines Netzprofils 63 umfassen. Das Modul zur Überwachung eines Netzprofils 63 kann eingerichtet sein, um wenigstens einen Parameter des Netzes am Eingang 41 zu ermitteln, beispielsweise eine Frequenz oder Amplitude oder einen RMS-Wert einer Wechselspannung oder eines Wechselstroms des Netzes.

Figur 5 ist ein Blockdiagramm einer Beleuchtungssystemeinrichtung 14 nach einem Beispiel. Die Beleuchtungssystemeinrichtung 14 kann Energie 53 und Information 54 über eine oder mehrere Schnittstellen Empfangen. Die Beleuchtungssystemeinrichtung 14 kann eingerichtet sein, um Steuersignale 55 oder andere Informationen an Verbraucher einzeln oder gruppenweise zu übertragen, die mit einer Versorgungsleitung 3 verbunden sind.

Die Beleuchtungssystemeinrichtung 14 ist eingerichtet, um einen Energieverbrauch und/oder eine Leistungsaufnahme der mehreren Verbraucher 11-13 verbraucherindividuell oder gruppenweise zu ermitteln. Die Beleuchtungssystemeinrichtung 14 kann einen Energiezähler 65 umfassen. Der Energiezähler 65 kann eingerichtet sein, um einen Ausgangsstrom und eine Ausgangsspannung der Beleuchtungssystemeinrichtung 14 zu erfassen und rechnerisch eine den aktuellen Stellwerten der Verbraucher 11-13 zugeordnete Leistungsaufnahme zu ermitteln. Unter Verwendung eines Zeitgebers kann der Energiezähler 65 die in einem Zeitintervall jeweils aufgenommene Energie ermitteln.

Die Beleuchtungssystemeinrichtung 14 kann eine Stellwertüberwachungseinrichtung 66 umfassen, die die Stellwerte der mehreren Verbraucher 11-13 erfasst. Um den Energieverbrauch einzelner Verbraucher zu ermitteln, kann die Beleuchtungssystemeinrichtung 14 beispielsweise den entsprechenden Verbraucher über unterschiedliche Stellwerte verstellen, um die jeweils zugeordnete Leistungsaufnahme dieses Verbrauchers für den entsprechenden Stellwert zu ermitteln. Leistungsprofile können so von der Beleuchtungssystemeinrichtung 14 automatisch ermittelt und zur Bestimmung des verbraucherindividuellen oder gruppenweisen Energieverbrauchs verwendet werden.

Figur 6 ist eine Darstellung eines Systems 1 nach einem Beispiel welches nicht durch die beanspruchte Erfindung abgedeckt wird, und das mehrere Verbraucher 11-13 umfassen kann, die als Leuchten ausgestaltet sein können. Einrichtungen, die mit denselben Bezugszeichen wie in Figur 1 bezeichnet sind, können die unter Bezugnahme auf Figur 1 bis Figur 5 beschriebene Ausgestaltung aufweisen.

Das System 1 erlaubt die Erstellung eines Energiesparplans. Dabei können Energiesparvorgaben über ein Weitverkehrsnetz 72 oder ein Lokalnetz von einer Kommunikationseinrichtung 17 zu einer Beleuchtungssystemeinrichtung 71 übertragen werden. Eine Umsetzung von Energiesparvorgaben, die beispielsweise eine prozentuale Einsparung des Energieverbrauchs eines Beleuchtungssystems 10 oder eine absolute Energieeinsparung in einer vorgegebenen Zeit definieren können, kann derart erfolgen, dass abhängig von der Energiesparvorgabe Stellwerte für Verbraucher 11-13 des Beleuchtungssystems 10 geändert werden. Andere Eingangssignale können verwendet werden, um automatisch zu ermitteln, wie Stellwerte der Verbraucher 11-13 geändert werden, um eine Energiesparvorgabe zu erreichen.

Die Beleuchtungssystemeinrichtung 71 kann abhängig von der Energiesparvorgabe ermitteln, in welchen Zeitintervallen ein Verbraucher oder mehrere Verbraucher 11-13 jeweils gedimmt oder ausgeschaltet werden sollen. Die Beleuchtungssystemeinrichtung 71 kann abhängig von der Energiesparvorgabe und weiteren Sensorsignalen ermitteln, in welchen Zeitintervallen ein Verbraucher oder mehrere Verbraucher 11-13 jeweils gedimmt oder ausgeschaltet werden sollen. Beispielsweise kann ein Sensor 117 für Umgebungslicht verwendet werden. Die Beleuchtungssystemeinrichtung 71 kann abhängig von der Energiesparvorgabe und dem mit dem Sensor 117 erfassten Umgebungslicht bestimmen, welche der Verbraucher 11-13 gedimmt oder ausgeschaltet werden sollen, um die Energiesparvorgabe zu erreichen.

Die Beleuchtungssystemeinrichtung 71 kann von einem Gebäudemanagementsystem oder direkt von einem Gerät der Unterhaltungselektronik Information darüber empfangen, welche Tätigkeit Personen gerade ausüben. Beispielsweise kann die Beleuchtungssystemeinrichtung 71 abhängig von der Energiesparvorgabe und abhängig davon, ob ein Fernseher, Computer, oder ein anderes Haushaltsgerät gerade in Verwendung ist, bestimmen, welche der Verbraucher 11-13 gedimmt oder ausgeschaltet werden sollen, um die Energiesparvorgabe zu erreichen.

Die Beleuchtungssystemeinrichtung 71 kann eingerichtet sein, um Energiesparprofile automatisch zu generieren, beispielsweise durch Methoden des Selbstlernens. Benutzereingaben, mit denen die von der Beleuchtungssystemeinrichtung 71 getroffenen Maßnahmen zur Energieeinsparung wieder rückgängig gemacht werden, können von der Beleuchtungssystemeinrichtung 71 eingesetzt werden, um die Energiesparprofile anzupassen, mit denen abhängig von der Energiesparvorgabe Maßnahmen zur Energieeinsparung getroffen werden.

Die Beleuchtungssystemeinrichtung 71 kann eingerichtet sein, um einen Energieverbrauch der mehreren Verbraucher 11-13 verbraucherindividuell oder gruppenweise zu erfassen. Dazu können die unter Bezugnahme auf Figur 1 bis Figur 5 beschriebenen Ausgestaltungen eingesetzt werden. Die Beleuchtungssystemeinrichtung 71 kann eingerichtet sein, um den Energieverbrauch jeder von mehreren Leuchten 11-13 zu erfassen und an eine Kommunikationseinrichtung 17 oder an einen mit einem Weitverkehrsnetz 72 gekoppelten Rechner 73 zu übertragen.

Die Kommunikationseinrichtung 17, die ein tragbarer Computer oder ein Mobiltelefon, insbesondere ein Smartphone, sein kann, kann eingerichtet sein, um die Information über den Energieverbrauch mehrerer Leuchten 11-13 des Beleuchtungssystems 10 zu empfangen. Die Information über den Energieverbrauch kann direkt von der Beleuchtungssystemeinrichtung 71 kann gemäß Nahfeldkommunikation (NFC), Bluetooth, Bluetooth-Low Energy (BLE), Zigbee, 3GPP Device-to-Device (3GPP D2D), 3GPP Machine-to-Machine (3GPP M2M) oder gemäß einer anderen Kommunikationstechnologie von der Kommunikationseinrichtung 17 empfangen werden.

Die Kommunikationseinrichtung 17 weist eine Eingabeschnittstelle auf, über die benutzerdefiniert eine Energiesparvorgabe eingebbar ist. Die Kommunikationseinrichtung 17 kann eingerichtet sein, um die Energiesparvorgabe direkt, beispielsweise über Nahfeldkommunikation (NFC), Bluetooth, Bluetooth-Low Energy (BLE), Zigbee, 3GPP Device-to-Device (3GPP D2D), 3GPP Machine-to-Machine (3GPP M2M), oder über das Weitverkehrsnetz 72 zu übertragen. Die Energiesparvorgabe kann von der Beleuchtungssystemeinrichtung 71 empfangen werden, die abhängig von der Energiesparvorgabe und optional anderen Parametern bestimmt, in welchen Zeiträumen welche der Verbraucher 11-13 zu dimmen oder auszuschalten sind.

Figur 7 ist ein Blockdiagramm der Beleuchtungssystemeinrichtung 71 nach einem Beispiel, welches nicht durch die beanspruchte Erfindung abgedeckt wird. Die Beleuchtungssystemeinrichtung 71 kann ein Modul zum Erfassen eines Energieverbrauchs oder eine Leistungsaufnahme umfassen, wie unter Bezugnahme auf Figur 1 bis Figur 6 beschrieben wurde. Die Beleuchtungssystemeinrichtung 71 kann Information über den Energieverbrauch einzelner Verbraucher 11-13 oder von Gruppen der Verbraucher 11-13 in einer Datenübertragung 91 ausgeben. Die Schnittstelle 81 kann zur Verbindung mit einem Weitverkehrsnetz eingerichtet sein oder kann eine NFC-, Bluetooth-, BLE-, Zigbee-Schnittstelle oder eine andere Schnittstelle sein.

Die Beleuchtungssystemeinrichtung 71 kann eingerichtet sein, um die Energiesparvorgabe in einer Datenübertragung 92 an der Schnittstelle 81 zu empfangen. Die Energiesparvorgabe kann über ein Weitverkehrsnetz 72 von der Kommunikationseinrichtung 17 empfangen werden.

Die Beleuchtungssystemeinrichtung 71 umfasst eine Einrichtung zur Stellwerterzeugung 82. Die Einrichtung zur Stellwerterzeugung 82 kann abhängig von einer Empfangenen Energiesparvorgabe Stellwerte der Verbraucher 11-13 beeinflussen. Die Einrichtung zur Stellwerterzeugung 82 kann abhängig von der Energiesparvorgabe und optional weiteren Informationen die Stellwerte eines oder mehrerer der Verbraucher so ändern, dass der Energieverbrauch zur Erreichung der Energiesparvorgabe erreicht wird.

Die Stellwerte können als Steuerinformation 93 an die Verbraucher ausgesteuert werden. Die Steuerinformation 93 kann in Phasenanschnitten und/oder Phasenabschnitten einer Versorgungsspannung oder eines Versorgungsstroms kodiert sein. Die Steuerinformation 93 kann eine Folge von Phasenanschnitten und/oder Phasenabschnitten aufweisen, die angibt, welcher der Verbraucher 11-13 oder welche Gruppe von Verbrauchern 11-13 adressiert wird.

Ein Energiesparplan 83 kann über das Weitverkehrsnetz 72 abgerufen oder lokal in der Beleuchtungssystemeinrichtung 71 gespeichert sein. Die Einrichtung zur Stellwerterzeugung 82 kann die Stellwerte der Verbraucher abhängig von in dem Energiesparplan 83 hinterlegter Information einstellen. Beispielsweise kann abhängig von dem Energiesparplan 83 ermittelt werden, wie Stellwerte der Verbraucher jeweils anzupassen sind, um eine gewünschte Energiesparvorgabe zu erreichen. Unterschiedlich aggressive Änderungen der Stellwerte können gemäß dem Energiesparplan 83 vorgenommen werden, abhängig davon, wie groß die Energiesparvorgabe relativ zum tatsächlichen Energieverbrauch ist.

Die Beleuchtungssystemeinrichtung 71 kann eingerichtet sein, um benutzerdefinierte Änderungen der Stellwerte einzelner Verbraucher oder aller Verbraucher 11-13 zu überwachen. Dadurch kann die Beleuchtungssystemeinrichtung 71, welche Änderungen von Stellwerten der Benutzer noch als annehmbar ansieht. Der Energiesparplan 83, der definiert, wie zur Erreichung der Energiesparvorgabe die Verbraucher zu dimmen oder auszuschalten sind, kann abhängig von der Überwachung des Benutzerverhaltens adaptiert oder erlernt werden. Der Energiesparplan 83 kann auf diese Weise, beispielsweise durch Methoden des Selbstlernens oder des überwachten Lernens, an Benutzerwünsche angepasst werden.

Die Beleuchtungssystemeinrichtung 71 kann eine Einrichtung zur Überwachung der Energieeinsparung 84 umfassen, die im laufenden Betrieb überwachen kann, ob die Energiesparvorgabe erreicht werden wird. Die Beleuchtungssystemeinrichtung 71 kann eingerichtet sein, um eine Warnung zu Erzeugung und beispielsweise über die Schnittstelle 81 auszugeben, die angibt, dass eine zuvor benutzerdefiniert vorgegebene Energieeinsparung in einem vorbestimmten Zeitraum nicht erreicht werden wird.

Figur 8 ist ein Blockdiagramm der Kommunikationseinrichtung 17. Die Kommunikationseinrichtung 17 umfasst eine Schnittstelle 101. Die Kommunikationseinrichtung 17 kann eingerichtet sein, um über die Schnittstelle 101 eine Energiesparvorgabe in einer Datenübertragung 92 zu übertragen. Die Energiesparvorgabe kann direkt oder über ein Weitverkehrsnetz von der Kommunikationseinrichtung 17 zu einer Beleuchtungssystemeinrichtung 71 übertragen werden, wo sie umgesetzt wird. Die Kommunikationseinrichtung 17 kann eingerichtet sein, um über die Schnittstelle 101 in einer Datenübertragung 91 Information über einen Energieverbrauch einzelner Verbraucher oder einer Gruppe von Verbrauchern 11-13 des Beleuchtungssystems zu empfangen.

Die Kommunikationseinrichtung 17 umfasst eine grafische Benutzerschnittstelle 102. Die grafische Benutzerschnittstelle 102 kann als kombinierte Eingabe/Ausgabeschnittstelle ausgestaltet sein, beispielsweise als ein Touchpad. Ein Prozessor oder Controller 103 der Kommunikationseinrichtung 17 kann die grafische Benutzerschnittstelle 102 so ansteuern, dass Information über den Energieverbrauch der mehreren Verbraucher 11-13 über die Benutzerschnittstelle 102 ausgegeben wird. Um dem Benutzer die Zuordnung zu erleichtern, kann die Ausgabe in Form einer Karte oder eines Stockwerkplans 104 erfolgen, auf dem die Positionen der Leuchtmittel 111-113 sowie der jeweils zugeordnete Energieverbrauch 121-123 in einem vorgegebenen Zeitraum, beispielsweise pro Tag, pro Woche oder pro Monat, dargestellt sind.

Die grafische Benutzerschnittstelle 102 kann eingerichtet sein, um eine Benutzereingabe zu empfangen, mit der die Energiesparvorgabe festgelegt wird. Die Kommunikationseinrichtung 17 kann eingerichtet sein, um die Energiesparvorgabe in der Datenübertragung 92 über die Schnittstelle 101 zu übertragen. Die Energiesparvorgabe kann beispielsweise über das Weitverkehrsnetz 72 übertragen werden. Die Energiesparvorgabe und/oder die Information über den Energieverbrauch der Verbraucher 11-13 des Beleuchtungssystems 1 muss nicht direkt zwischen der Kommunikationseinrichtung 17 und der Beleuchtungssystemeinrichtung 71 übertragen werden, sondern kann beispielsweise auch in einem Rechner 72 eines Cloud-Rechenzentrums gespeichert werden.

Vorrichtungen und Systeme nach Beispielen erlauben die Erfassung von Energieverbräuchen von Verbrauchern eines Beleuchtungssystems.

## Patentansprüche

1. Beleuchtungssystemeinrichtung (14; 71) zum Versorgen von mehreren Verbrauchern (11-13) eines Beleuchtungssystems (10) mit Energie, wobei die Beleuchtungssystemeinrichtung (14; 71) eingerichtet ist, um über Versorgungsleitungen Steuersignale an die mehreren Verbraucher (11-13) zu senden und um über die Versorgungsleitungen die Energie bereitzustellen, wobei die Beleuchtungssystemeinrichtung (14; 71) umfasst:
eine Erfassungseinrichtung (31; 51, 52; 61-64) zum Erfassen wenigstens eines Parameters, wobei der wenigstens eine Parameter eine zeitabhängige Gesamtleistungsaufnahme der mehreren Verbraucher (11-13) über die Versorgungsleitungen ist, und
eine Kommunikationsschnittstelle (34) zum Ausgeben von Daten, die von dem wenigstens einen Parameter abhängen,
wobei die Beleuchtungssystemeinrichtung (14; 71) dazu eingerichtet ist, aus bei Stellwertänderungen der Steuersignale resultierenden Änderungen der Gesamtleistungsaufnahme, eine Leistungsaufnahme individuell für die mehreren Verbraucher (11-13) zu ermitteln,
wobei die Beleuchtungssystemeinrichtung (14; 71) für eine lediglich unidirektionale Kommunikation mit den mehreren Verbrauchern (11-13) eingerichtet ist,
**dadurch gekennzeichnet, dass**
die Beleuchtungseinrichtung (14; 71) ferner eingerichtet ist, um wenigstens einen wartungsrelevanten Parameter der mehreren Verbraucher (11-13) zu ermitteln,
wobei die Erfassungseinrichtung (31; 51; 52;61-64) eingerichtet ist, um als der wenigstens eine wartungsrelevante Parameter der mehreren Verbraucher (11-13), eine Betriebsdauer bei einer einen Leistungsschwellenwert übersteigenden Leistung für jeden der mehreren Verbraucher (11-13) zu ermitteln.

2. Beleuchtungssystemeinrichtung (14; 71) nach Anspruch 1, umfassend
eine Verarbeitungseinrichtung (32), die mit der Erfassungseinrichtung (31; 51, 52; 61-64) gekoppelt und eingerichtet ist, um die von der Erfassungseinrichtung (31; 51, 52; 61-64) erfassten Parameter zu verarbeiten.

3. System, umfassend
ein Beleuchtungssystem (10), das eine Beleuchtungssystemeinrichtung (71) nach einem der Ansprüche 1 bis 2 und mehrere Verbraucher (11-13) umfasst, und
eine Kommunikationseinrichtung (17), wobei die Kommunikationseinrichtung (17) umfasst:
eine grafische Benutzerschnittstelle (102) zum Eingeben einer Energiesparvorgabe für das Beleuchtungssystem (10), und
eine Schnittstelle (101) zum Übertragen der Energiesparvorgabe zur Umsetzung durch die Beleuchtungssystemeinrichtung (71).

4. System nach Anspruch 3,
wobei die mehreren Verbraucher (11-13) LED-Konverter oder LED-basierte Leuchten umfassen.

## Claims

1. Device for an illumination system (14; 71) for supplying several consumers (11-13) of an illumination system (10) with energy, wherein the device for an illumination system (14; 71) is configured to transmit control signals to the several consumers (11-13) via supply lines and to provide the energy via the supply lines,
wherein the device for an illumination system (14; 71) comprises:
a detection device (31; 51, 52; 61-64) for detecting at least one parameter, wherein the at least one parameter is a time-dependent, total power consumption of the several consumers (11-13) via the supply lines, and
a communications interface (34) for outputting data which depend upon the at least one parameter,
wherein the device for an illumination system (14; 71) is configured to determine a power consumption individually for the several consumers (11-13) from changes in the total power consumption that result from manipulatedvariable changes of the control signals,
wherein the device for an illumination system (14; 71) is configured for only unidirectional communication with the several consumers (11-13),
**characterized in that**
the illumination device (14; 71) is further configured to determine at least one, maintenance-relevant parameter of the several consumers (11-13),
wherein, in the event of a power exceeding a power threshold, the detection device (31; 51; 52; 61-64) is configured to determine, for each of the several consumers (11-13), an operating time as the at least one, maintenance-relevant parameter of the several consumers (11-13).

2. Device for an illumination system (14; 71) according to claim 1, comprising
a processing device (32) that is coupled to the detection device (31; 51, 52; 61-64) and is configured to process the parameters detected by the detection device (31; 51, 52; 61-64).

3. System, comprising
an illumination system (10) that comprises a device for an illumination system (71) according to either of claims 1 through 2 and several consumers (11-13), and
a communications device (17), wherein the communications device (17), comprises:
a graphical user interface (102) for inputting an energy-saving setting for the illumination system (10), and
an interface (101) for transmitting the energy-saving setting for implementation by the device for an illumination system (71).

4. System according to claim 3,
wherein the several consumers (11-13) comprise LED converters or LED-based lights.

## Revendications

1. Dispositif de système d'éclairage (14 ; 71) pour l'alimentation de plusieurs consommateurs (11-13) d'un système d'éclairage (10) en énergie, le dispositif de système d'éclairage (14 ; 71) étant conçu pour envoyer à travers des lignes d'alimentation des signaux de commande aux plusieurs consommateurs (11-13) et pour fournir l'énergie à travers les lignes d'alimentation,
le dispositif de système d'éclairage (14 ; 71) comprenant :
un dispositif de détection (31 ; 51, 52 ; 61-64) pour la détection d'au moins un paramètre, l'au moins un paramètre étant une puissance totale absorbée dépendante du temps des plusieurs consommateurs (11-13) à travers les lignes d'alimentation et
une interface de communication (34) pour la sortie de données, qui dépendent de l'au moins un paramètre,
le dispositif de système d'éclairage (14 ; 71) étant conçu pour déterminer, à partir des modifications de la puissance totale absorbée résultant de modifications des valeurs de réglage des signaux de commande, une puissance absorbée individuelle pour les plusieurs consommateurs (11-13),
le dispositif de système d'éclairage (14 ; 71) étant conçu pour une communication uniquement unidirectionnelle avec les plusieurs consommateurs (11-13),
**caractérisé en ce que**
le dispositif de système d'éclairage (14 ; 71) est en outre conçu pour déterminer au moins un paramètre concernant la maintenance des plusieurs consommateurs (11-13),
le dispositif de détection (31 ; 51 ; 52 ; 61-64) étant conçu pour déterminer, comme l'au moins un paramètre concernant la maintenance des plusieurs consommateurs (11-13), une durée de fonctionnement à une puissance dépassant une valeur seuil de puissance pour chacun des plusieurs consommateurs (11-13).

2. Dispositif de système d'éclairage (14 ; 71) selon la revendication 1, comprenant
un dispositif de traitement (32), qui est couplé au dispositif de détection (31 ; 51, 52 ; 61-64) et conçu pour traiter les paramètres détectés par le dispositif de détection (31 ; 51, 52 ; 61-64).

3. Système, comprenant
un système d'éclairage (10), qui comprend un dispositif de système d'éclairage (71) selon l'une quelconque des revendications 1 et 2 et plusieurs consommateurs (11-13) et
un dispositif de communication (17), le dispositif de communication (17) comprenant :
une interface utilisateur graphique (102) pour la saisie d'une indication d'économie d'énergie pour le système d'éclairage (10) et
une interface (101) pour la transmission de l'indication d'économie d'énergie pour mise en œuvre par le dispositif de système d'éclairage (71).

4. Système selon la revendication 3,
dans lequel les plusieurs consommateurs (11-13) comprennent des convertisseurs LED ou des lampes à base de LED.
